# EUROPÄISCHE PATENTSCHRIFT

(11) **EP 1 938 904 B1**
(45) Veröffentlichungstag und Bekanntmachung des Hinweises auf die Patenterteilung: **27.05.2009**
(21) Anmeldenummer: 07019597.9
(22) Anmeldetag: 08.10.2007
(51) Int. Cl.: B05B 17/08

(54) **Stützvorrichtung für die Abdeckung der Wanne eines Spring- oder Zierbrunnens**
Support device for the cover for the base of a fountain or well
Dispositif de support pour le recouvrement de la cuve d'une fontaine ou d'un puits

(30) Priorität: 27.12.2006 DE 102006062367
(43) Veröffentlichungstag der Anmeldung: 02.07.2008
(73) Patentinhaber: Armin, Wigand, 66879 Steinwenden (DE)
(72) Erfinder: Wigand, Armin, 66897 Steinwenden (DE)
(74) Vertreter: Klein, Friedrich Jürgen

(56) Entgegenhaltungen:
- WO-A-88/01541

## Beschreibung

Die Erfindung betrifft eine Stützvorrichtung für die Abdeckung der Wanne eines Spring- oder Zierbrunnens.
Spring- oder Zierbrunnen weisen unabhängig davon, ob es sich dabei um solche für den Innen- oder Außenbereich handelt, meist eine deckelförmige Abdeckung auf, die sowohl zur Aufnahme und Rückführung des Wassers in die Wanne, als auch zur Aufnahme der eigentlichen Brunnenelemente dient. Sofern es sich hierbei um relativ kleine Spring- oder Zierbrunnen und damit auch um kleine Brunnenelemente handelt, ist die Festig- bzw. Tragfähigkeit üblicher Abdeckungen, die gegebenenfalls aus einem faserverstärkten Kunststoff hergestellt sein können, durchaus ausreichend.
Anders liegen die Verhältnisse dann, wenn es sich um etwas größere Spring- oder Zierbrunnen handelt, und zudem die Brunnenelemente aus Natur- oder Kunststein hergestellt sind, sodaß es erforderlich ist, die Abdeckung der Wanne gegen Bruch oder zumindest gegen all zu große Durchbiegung zu schützen.

In diesen Fällen ist es insbesondere bei rechteckförmigen Wannen erforderlich, deren Abdeckung im Bereich der Mitte ihrer Längsseite, vorteilhaft im Schnittpunkt ihrer Diagonalen, zu unterstützen. Hierzu können Stützvorrichtungen Verwendung finden, die sich einerends auf dem Boden der meist auf einer ebenen Unterlage abgestellten Wanne abstützen und anderen Endes an der Unterseite der Abdeckung anliegen. Hierbei ist es vorteilhaft, die wirksame Länge einer zwischen dem Boden der Wanne und der Unterseite der Abdeckung anzuordnenden Stützvorrichtung an den lichten Abstand zwischen der Unterseite der Abdeckung und dem Boden der Wanne anpassen zu können.

Eine gattungsgemässe Stützvorrichtung ist in der WO-A-88/01541 offenbart.

Der Erfindung liegt daher die Aufgabe zu Grunde, eine Stützvorrichtung zu schaffen, deren wirksame Länge ohne Zuhilfenahme von Werkzeugen innerhalb bestimmter Grenzen an den lichten Abstand zwischen der Unterseite der Abdeckung und dem Boden der Wanne anpassbar ist. Die zu schaffende Stützvorrichtung soll zudem in ihrem konstruktiven Aufbau einfach und vor allen Dingen platzsparend verpack- und transportierbar sein.

Diese Aufgabe wird durch eine Stützvorrichtung gemäss Anspruch 1 gelöst.

Durch die vorgenannte Ausbildung der Träger lassen sich diese ohne Zuhilfenahme eines Werkzeuges sehr leicht zu einem Tragkreuz zusammenfügen, das eine ausreichende Lage- und Formstabilität aufweist. Zudem lassen sich die Träger auch wieder ohne Werkzeug demontieren und können im demontierten Zustand gegebenenfalls zusammen mit der Grundplatte platzsparend aufeinander gelegt werden.
Dabei bietet sich gleichzeitig die Möglichkeit, die sich aus der Grundplatte mit den an dieser angeordneten Halteelementen einerseits und den Trägern andererseits ergebende wirksame Gesamtlänge der Stützvorrichtung durch Wahl der entsprechenden Halteelemente und somit des Abstandes zwischen der Auflagefläche der Halteelemente und der Grundplatte entsprechend zu variieren, wobei sich eine der Anzahl der Abstufungen entsprechende Anzahl von möglichen wirksamen Gesamtlängen der Stützvorrichtung ergibt.

Die Anzahl der Abstufungen kann entsprechend einem weiteren Vorschlag der Erfindung durch eine zweite Grundplatte mit den Auflageflächen der ersten Grundplatte entsprechenden Anlageflächen dann noch wesentlich erhöht werden, wenn die zweite Grundplatte lösbar mit der Abdeckung verbindbar und spiegelbildlich zur ersten Grundplatte angeordnet ist.

Sofern das Zusammenfügen der Träger mit den beiden Grundplatten derart erfolgt, daß den oberen und unteren Enden der Träger jeweils ein gleiches Halteelement zugeordnet ist, bleibt zwar die Anzahl der möglichen wirksamen Längen der Stützvorrichtung konstant, jedoch verändert sich das Ausmaß der wirksamen Längenveränderung der Stützvorrichtung auf den jeweils doppelten Betrag eines Stufenschrittes.

Werden die Träger demgegenüber derart mit den Halteelementen verbunden, daß diese mit ihrem jeweils unteren Ende mit Halteelementen verbunden werden, deren Stützflächenabstand zur Grundplatte unterschiedlich zum Stützflächenabstand der Halteelemente ist, mit denen die oberen Enden der Träger in Eingriff kommen, so verändert sich das Ausmaß der möglichen Längenänderungen und es lassen sich hierdurch Zwischengrößen des Ausmaßes der jeweiligen wirksamen Längenveränderungen erzielen.

Zur Erleichterung des Zusammenfügens der Träger zu einem Tragkreuz und zu dessen Formstabilisierung sind seitlich der Schlitze eines jeden Trägers Führungselemente für den jeweils anderen Träger vorgesehen.

Dabei ist es vorteilhaft, wenn die Führungselemente beidseitig der Träger angeordnet sind, wobei ein Träger im Bereich seines oberen Endes und der andere Träger im Bereich seines unteren Endes mit Führungselementen versehen ist.

Da beide Träger mit ihrem jeweils oberen Ende mit einer der Grundplatten verbindbar sind, ist es zur Erleichterung des Einführens von Leitungen in den Bereich der Träger vorteilhaft, wenn diese im Bereich ihres jeweiligen oberen Endes eine Ausnehmung aufweisen.

Eine in konstruktiver Hinsicht einfache Lösung, ergibt sich dann, wenn die Halteelemente jeweils eine radial gerichtete Nut aufweisen, und die Grundflächen der Nuten die Auflage- bzw die Anlageflächen für die Träger bilden, wobei ihre Wandungen als seitliche Stützflächen für die Träger dienen, die gleichzeitig die Formstabilität des Tragkreuzes erhöhen.

Weitere Einzelheiten und Vorteile der Erfindung ergeben sich aus der nachfolgenden Beschreibung eines in der beigefügten Zeichnung dargestellten Ausführungsbeispieles der Erfindung.

Es zeigt:
- **Fig.1:**: Eine schaubildliche Darstellung der Abdeckung und der Wanne eines Spring- oder Zierbrunnens mit in diese eingesetzter Stützvorrichtung;
- **Fig.2:**: eine Frontansicht der beiden Träger;
- **Fig.3:**: eine schaubildliche Darstellung der zu einem Tragkreuz gefügten Träger mit den beiden Grundplatten;
- **Fig.4:**: eine Draufsicht auf die erste Grundplatte;
- **Fig.5:**: eine Ansicht der zweiten Grundplatte in Richtung des Pfeiles der Fig.1;
- **Fig.6:**: einen Schnitt nach Linie IV-IV der Fig.4;
- **Fig.7:**: einen Schnitt nach Linie V-V der Fig.4;
- **Fig.8:**: einen Schnitt nach Linie VI-VI der Fig.4;
- **Fig.9:**: eine den Fig. 6 bis 7 entsprechende Schnittdarstellung der Stufenform der Anlageflächen der Halteelemente 13 der zweiten Grundplatte;

In Fig. 1 ist eine Abdeckung 1 für eine Wanne 1 a eines nicht im Detail dargestellten Spring- oder Zierbrunnens gezeigt, in die eine erfindungsgemäße Stützvorrichtung eingesetzt ist, die einen ersten Träger 2 und einen zweiten Träger 3 aufweist. Beide Träger 2, 3 sind plattenförmig ausgebildet und weisen einen Schlitz 4 bzw. 5 auf, wobei beide Schlitze 4, 5 mittig zum jeweiligen Träger 2, 3 angeordnet sind und parallel zu dessen Längsmittelachse verlaufen. Dabei weisen die Schlitze 4, 5 eine Breite auf, die im wesentlichen der Dicke der Träger 2, 3 entspricht. Der Schlitz 4 erstreckt sich hierbei vom oberen Ende des Trägers 2 nach abwärts, während sich der Schlitz 5 des Trägers 3 von dessen unterem Ende nach aufwärts erstreckt und um einen bestimmten Betrag länger als der Schlitz 4 ist, sodaß in der zu einem Tragkreuz 6 gefügten Lage der beiden Träger 2, 3 sich ein Teilbereich des Trägers 2 innerhalb des Schlitzes 5 des Trägers 3 befindet. Zum Erleichtern des Fügens der beiden Träger 2, 3, als auch zur Sicherung ihrer das Tragkreuz 6 bildenden Lage ist im Bereich des unteren Endes des Trägers 2 sowohl an dessen Vorder- als auch an dessen Rückseite 2 je ein Führungselement 7 für den Träger 3 vorgesehen, während im oberen Bereich des Trägers 3 ebenfalls sowohl an dessen Vorder- als auch an dessen Rückseite je ein Führungselement 8 für den Träger 2 vorgesehen ist. Die Führungselemente 7, 8 sind jeweils von zwei in der Dicke der Träger 2, 3 entsprechendem gegenseitigen Abstand zueinander angeordneten Führungsleisten gebildet, die vorzugsweise einstückig mit dem jeweiligen Träger 2, 3 ausgebildet sind. Im Bereich der oberen Enden der Träger 2, 3 ist an diesen jeweils eine im wesentlichen V-förmige Ausnehmung 9 vorgesehen, die zum Erleichtern der Durchführung eines Kabels oder einer sonstigen von der Abdeckung in die Wanne 1 a führenden Leitung dient.

Zur Aufnahme der beiden Träger 2, 3 sind in einer bevorzugten Ausführungsform der Erfindung insgesamt zwei Grundplatten 11, 12 vorgesehen, wobei die Grundplatte 11 mit den unteren und die Grundplatte 12 mit den jeweils oberen Enden der Träger 2, 3 verbindbar ist.

Nachstehend wird zunächst davon ausgegangen, daß insgesamt 3 unterschiedliche wirksame Längen der Stützvorrichtung erreicht werden sollen. Da das durch die Träger 2, 3 gebildete Tragkreuz 6 an seinem oberen und unteren Ende jeweils 4 freie Arme aufweist und insgesamt 3 unterschiedlich große wirksame Längen der Stützvorrichtung erreicht werden sollen, weist die Grundplatte 11 insgesamt 12 Halteelemente 13.1, 13.2 und 13.3 auf, die auf der Grundplatte 11 auf einem Teilkreis in jeweils gleichen gegenseitigen Abständen angeordnet und radial gerichtet sind. Jedes dieser Halteelemente 13.1, 13.2 und 13.3 ist mit einer radial gerichteten Nut 14 versehen, deren Grund jeweils eine Auflagefläche 14.1, 14.2 und 14.3 für die unteren Enden des Tragkreuzes 6 bildet. Dabei entspricht die Breite der Nuten 14 der Dicke der Träger 2, 3, sodaß deren Enden in die Nuten 14 einführbar und in diesen gehalten sind. Die Nuten 14 sind dabei derart ausgebildet, daß der Abstand der Auflageflächen 14.1 zur Oberseite der Grundplatte 11 den geringsten Wert, der Abstand der Auflageflächen 14.2 zur Oberseite der Grundplatte 11 einen mittleren Wert und der Abstand der Auflageflächen 14.3 zur Oberseite der Grundplatte 11 den größten Wert aufweist.
Hieraus ergibt sich -unter der Voraussetzung, daß die oberen Enden der Träger 2, 3 an einer eine ebene Oberfläche aufweisenden oberen Gegenlage -beispielsweise direkt am Deckel anliegen oder mit diesem verrastendaß dann, wenn die unteren Enden der Träger 2, 3 in die Halteelemente 13.1 eingeführt werden, und die Enden der Träger 2, 3 auf den Auflageflächen 14.1 der Nuten 14 aufliegen, die geringste wirksame Länge der Stützvorrichtung erreicht wird.
Werden die Träger 2, 3 in die Halteelemente 13.2 eingeführt und kommen diese auf den Auflageflächen 14.2 der Nuten 14 zur Auflage, so wird eine mittlere wirksame Länge der Stützvorrichtung erreicht. Werden demgegenüber die Träger 2, 3 in die Halteelemente 13.3 eingeführt und kommen demzufolge die Enden der Träger 2, 3 auf den Auflageflächen 14.3 der Nuten 14 zur Auflage, so wird die größte wirksame Länge der Stützvorrichtung erreicht.

Diese Wirkungsweise der erfindungsgemäßen Stützvorrichtung ist selbstverständlich nicht auf die Erzielung von nur 3 unterschiedlich großen wirksamen Längen der Stützvorrichtung beschränkt. Soll eine größere Anzahl als nur 3 unterschiedliche Längen erreicht werden, so ist es ohne weiteres möglich, den seitlichen Abstand zwischen den einzelnen Halteelementen 13 zu verkleinern und 13.1 bis 13.n Halteelemente vorzusehen, wobei sich für jede weitere Gruppe von Halteelementen 13.n₁ bis 13n jeweils eine weitere wirksame Länge der Stützvorrichtung ergibt.

Um nicht für jede weitere zusätzliche wirksame Länge der Stützvorrichtung jeweils eine Gruppe von Halteelementen 13.1, 13.2, 13.3 bis 13.n hinzufügen zu müssen, wird gemäß einem weiteren Vorschlag der Erfindung angeregt, zusätzlich zur Grundplatte 11 eine weitere Grundplatte 12 vorzusehen, die spiegelbildlich zur ersten Grundplatte 11 anzuordnen ist und ebenfalls 3 Gruppen von Halteelementen, nämlich die Gruppen 13.1 a, 13.2a und 13.3a aufweist. Hierbei ist jedes dieser Halteelemente 13.1 a, 13.2a und 13.3a ebenfalls mit jeweils einer radial gerichteten Nut 14 versehen, deren jeweiliger Grund Anlageflächen 14.1 a, 14.2a und 14.3a für die jeweils oberen Enden der Träger 2, 3 bildet. Die Nuten 14 sind dabei derart ausgebildet, daß der Abstand der Anlageflächen 14.1 a zur -bezogen auf die Einbaulage der Grundplatte 12- Unterseite der Grundplatte 12 den geringsten Wert, der Abstand der Anlageflächen 14.2a zur Unterseite der Grundplatte 12 einen mittleren Wert und der Abstand der Anlageflächen 14.3a zur Oberseite der Grundplatte 12 den größten Wert aufweist.
Sofern die beiden Grundplatten 11, 12 in gleicher Winkellage angeordnet sind, d.h. die Träger 2, 3 mit ihrem unteren bzw oberen Ende auf einer Auflagefläche 14.1 aufliegen bzw an einer Anlagefläche 14.1a anliegen, deren Abstand zur jeweiligen Grundplatte 11 bzw 12 gleich ist, verändert sich die wirksame Länge der Stützvorrichtung gegenüber der Verwendung nur der Grundplatte 11 um den jeweils doppelten Betrag.

Wird die Relativlage der Grundplatten 11, 12 zueinander verändert, so ändert sich entsprechend der jeweiligen Paarung der Anlageflächen 14.1 a, 14.2a und 14.3a mit den Auflageflächen 14.1, 14.2 und 14.3 der Betrag der Veränderung der wirksamen Länge der Stützvorrichtung entsprechend. Da jede der Auflageflächen 14... der Grundplatte 11 mit jeder der Anlageflächen 14a... der Grundplatte 12 kombinierbar ist, ist die Vielzahl der erreichbaren wirksamen Längen der Stützvorrichtung erkennbar, wobei zudem die Möglichkeit geschaffen ist, die wirksame Länge der Stützvorrichtung entweder zu vergrößern oder zu verkleinern.

Da die Enden der Träger 2, 3 bei jeder der möglichen vorerwähnten Paarungen um einen bestimmten Betrag in die jeweilige Nut 14 eintauchen, bieten die seitlichen Wandungen 15 der Nuten 14 gleichzeitig eine seitliche Führung für die Enden der Träger 2, 3 und tragen damit zur Formstabilität der Stützvorrichtung bei.

In einer bevorzugten Ausführungsform der Erfindung kann an der Unterseite der Abdeckung 1 der Wanne eine dem Durchmesser der Grundplatte 12 entsprechende Ausnehmung 16 ausgebildet sein, sodaß die Grundplatte 12 mit geringem Druck in die Ausnehmung 16 einsetzbar ist und durch einen leichten Preßsitz in dieser gehalten wird. Zur Erhöhung der Haftung der Grundplatte 12 in der Ausnehmung 16 können am Umfang der Grundplatte 12 elastische Haltemittel 17, beispielsweise Noppen, vorgesehen sein, die sich beim Eindrücken der Grundplatte 12 in die Ausnehmung 16 etwas elastisch verformen und hierdurch eine ausreichende Sicherheit gegen Herausfallen der Grundplatte 12 aus der Ausnehmung 16 bieten.

## Patentansprüche

1. Stützvorrichtung für die Abdeckung der Wanne eines Spring- oder Zierbrunnens aufweisend:
a: mindestens zwei kreuzförmig zueinander angeordnete Träger (2,3), die jeweils einen mittig und parallel zu ihrer Längsmittelachse verlaufenden Schlitz (4,5) zur Aufnahme des jeweils anderen Träger (3,2) aufweisen, wobei die Breite der Schlitze (4,5) im wesentlichen der Dicke der Träger (2,3) entspricht und die Schlitze (4,5) eine unterschiedliche Länge aufweisen;
b: eine Grundplatte (11) mit die Träger (2,3) aufnehmenden und auf einem Teilkreis radial gerichteten Halteelementen (13.1, 13.2, 13.3) deren Auflageflächen (14.1, 14.2, 14.3) für die Träger (2,3) gruppenweise abgestufte Abstände zur Grundplatte (11) aufweisen, wobei die jeweils einander diametral gegenüberliegenden Auflageflächen (14.1, 14.2, 14.3) jeweils den gleichen Abstand zur Grundplatte (11) aufweisen und die Grundplatte (11) lösbar mit den Trägern (2,3) verbindbar ist.

2. Spring- oder Zierbrunnen mit einer Stützvorrichtung nach Anspruch 1 **gekennzeichnet durch** eine zweite Grundplatte (12) mit den Halteelementen (13.1, 13.2, 13.3) der ersten Grundplatte (11) entsprechenden Halteelementen (13.1a, 13.2a, 13.3a) und den Auflageflächen (14.1, 14.2,14.3) für die Träger (2,3), entsprechenden Anlageflächen (14.1a, 14.2a, 14.3a) für die Träger (2,3), wobei die zweite Grundplatte (12) lösbar mit der Abdeckung (1) verbindbar und spiegelbildlich zur ersten Grundplatte (11) angeordnet ist.

3. Spring- oder Zierbrunnen nach Anspruch 2 oder mit einer Stützvorrichtung nach Anspruch 1, **dadurch gekennzeichnet, daß** seitlich der Schlitze (4,5) der beiden Träger (2,3) Führungselemente (7,8) für den jeweils anderen Träger (3,2) vorgesehen sind.

4. Spring- oder Zierbrunnen nach Anspruch 3, **dadurch gekennzeichnet, daß** die Führungselemente (7,8) beidseitig der Träger (2,3) angeordnet sind, wobei der eine Träger (2) im Bereich seines unteren Endes mit Führungselementen (7) und der andere Träger (3) im Bereich seines oberen Endes mit Führungselementen (8) versehen ist.

5. Spring- oder Zierbrunnen nach Anspruch 2 oder mit einer Stützvorrichtung nach Anspruch 1, **dadurch gekennzeichnet, daß** beide Träger (2,3) im Bereich ihres jeweiligen oberen Endes eine Ausnehmung (9) aufweisen.

6. Spring- oder Zierbrunnen nach Anspruch 2 oder mit einer Stützvorrichtung nach Anspruch 1, **dadurch gekennzeichnet, daß** die Halteelemente (13.1, 13.2, 13.3 bzw 13.1a, 13.2a, 13.3a) jeweils eine radial gerichtete Nut (14) aufweisen, wobei die Grundflächen der Nuten (14) die Auflage- bzw die Anlageflächen (14.1, 14.2, 14.3 bzw 14.1a, 14.2a, 14.3a) für die Träger (2,3) bilden.

7. Spring- oder Zierbrunnen nach Anspruch 2, **dadurch gekennzeichnet, daß** die zweite Grundplatte (12) innerhalb einer an der Unterseite der Abdeckung (1) vorgesehenen Ausnehmung (16) angeordnet und mit der Abdeckung (1) lösbar verbindbar ist.

8. Spring- oder Zierbrunnen nach Anspruch 7 **dadurch gekennzeichnet, daß** die lösbare Verbindung zwischen der Abdeckung (1) und der zweiten Grundplatte (12) eine Rastverbindung ist.

9. Spring- oder Zierbrunnen nach Anspruch 8 **dadurch gekennzeichnet, daß** am Umfang der Grundplatte 12 verformbare Haltemittel (17) zur Erzielung der Rastverbindung zwischen dieser und der Abdeckung (1) vorgesehen sind.

## Claims

1. A support device for covering the pan of a fountain or an ornamental fountain encompassing:
**a**: at least two supports (2, 3) arranged crosswise to one another, which in each encompass a slot (4, 5), which runs centrically and parallel to the longitudinal center axis thereof for accommodating the respective other support (3, 2), wherein the width of the slots (4, 5) corresponds substantially to the thickness of the supports (2, 3) and the slots (4, 5) have a different length;
**b**: a base plate (11) comprising retaining elements (13.1, 13.2, 13.3), which accommodate the supports (2, 3) and which are oriented radially on a reference circle, the bearing surfaces (14.1, 14.2, 14.3) of said retaining elements encompassing gradual distances to the base plate (11) in groups for the supports (2, 3), wherein the bearing surfaces (14.1, 14.2, 14.3), which in each case are located opposite one another diametrically, in each case have the same distance to the base plate (11) and the base plate (11) can be connected to the supports (2, 3) so as to be detachable.

2. A fountain or ornamental fountain comprising a support device according to claim 1, **characterized by** a second base plate (12) comprising retaining elements (13.1 a, 13.2a, 13.3a), which correspond to the retaining elements (13.1, 13.2, 13.3) of the first base plate (11) and contact surfaces (14.1 a, 14.2a, 14.3a) for the supports (2, 3), which correspond to the bearing surfaces (14.1, 14.2, 14.3) for the supports (2, 3), wherein the second base plate (12) is arranged so as to be capable of being connected to the cover (1) so as to be detachable and mirror-inverted to the first base plate (11).

3. The fountain or ornamental fountain according to claim 2/or comprising a support device according to claim 1, **characterized in that** provision is made on the side of the slots (4, 5) of the two supports (2, 3) for guide elements (7, 8) for the respective other support (3, 2).

4. The fountain or ornamental fountain according to claim 3, **characterized in that** the guide elements (7, 8) are arranged on both sides of the supports (2, 3), wherein the one support (2) is provided with guide elements (7) in the region of its lower end and wherein the other support (3) is provided with guide elements (8) in the region of its upper end.

5. The fountain or ornamental fountain according to claim 2 or comprising a support device according to claim 1, **characterized in that** both supports (2, 3) encompass a recess (9) in the region of their respective upper end.

6. The fountain or ornamental fountain according to claim 2 or comprising a support device according to claim 1, **characterized in that** the retaining elements (13.1, 13.2, 13.3 and 13.1 a, 13.2a, 13.3a, respectively) each encompass a radially oriented groove (14), wherein the base surfaces of the grooves (14) form the bearing surfaces and the contact surfaces, respectively, (14.1, 14.2, 14.3 and 14.1 a, 14.2a, 14.3a, respectively) for the supports (2, 3).

7. The fountain or ornamental fountain according to claim 2, **characterized in that** the second base plate (12) is arranged within a recess (16), which is provided on the lower side of the cover (1) and **in that** it can be connected to the cover (1) so as to be detachable.

8. The fountain or ornamental fountain according to claim 7, **characterized in that** the detachable connection between the cover (1) and the second base plate (12) is a latch connection.

9. The fountain or ornamental fountain according to claim 8, **characterized in that** provision is made at the periphery of the base plate (12) for deformable retaining means (17) for attaining the latch connection between said base plate and the cover (1).

## Revendications

1. Dispositif support pour le recouvrement du bassin d'un jet d'eau ou d'une fontaine décorative comprenant :
**a**: au minimum deux supports (2,3) disposés en forme de croix avec, chacun, une fente centrale (4,5) parallèle par rapport à son axe médian longitudinal et permettant d'accueillir le support correspondant (3,2), la largeur des fentes (4,5) correspondant pour l'essentiel à l'épaisseur des supports (2,3) tout en ayant différentes longueurs.
**b**) une plaque de base (11) avec les éléments de retenue (13.1, 13.2, 13.3) pour accueillir les supports (2,3), dont les surfaces d'appui (14.1, 13.2, 14.3) des supports (2,3) possèdent des espaces graduellement échelonnés par rapport à la plaque de base (11), les surfaces d'appui (14.1, 14.2, 14.3), diamétralement opposées les unes par rapport aux autres, se trouvant respectivement à la même distance de la plaque de base (11), ladite plaque de base (11) pouvant être raccordée de façon amovible aux supports (2,3).

2. Jet d'eau ou fontaine décorative *avec un dispositif support* selon la revendication 1 **caractérisé par** une seconde plaque de base (12) avec les éléments de retenue (13.1, 13,2, 13.3) correspondant aux éléments de retenue (13.1a, 13.2a, 13.3a) de la première plaque de base (11), les surfaces d'appui (14.1 a, 14.2a, 14.3a) pour les supports (2,3), la seconde plaque de base (12), démontable avec le cache (1), pouvant être raccordée à la première plaque de base (11) et étant disposée de manière réfléchie par rapport à celle-ci.

3. Jet d'eau ou fontaine décorative selon la revendication 2/ou *avec un dispositif support selon la revendication 1* **caractérisé par le fait que** latéralement par rapport aux fentes (4,5) des deux supports (2,3) sont prévus des éléments de guidage (7,8) pour le support (3,2) correspondant.

4. Jet d'eau ou fontaine décorative selon la revendication 3 **caractérisé par le fait que** les éléments de guidage (7,8) sont disposés de part et d'autre des supports (2,3), le support (2) comprenant dans son extrémité inférieure les éléments de guidage (7) et le support (3) dans son extrémité supérieure les éléments de guidage (8).

5. Jet d'eau ou fontaine décorative selon la revendication 2 *ou avec un dispositif support selon la revendication 1* **caractérisé par le fait qu'**au niveau de leur extrémité supérieure, les deux supports (2,3) possèdent un creux (9).

6. Jet d'eau ou fontaine décorative selon la revendication 2 *ou avec un dispositif support selon la revendication 1* **caractérisé par le fait que** chacun des éléments de retenue (13.1, 13.2, 13.3 et 13.1 a, 13.2a, 13.3a) possède une rainure (14) d'orientation radiale, les surfaces de base des rainures (14) formant les surfaces d'appui ou de contact (14.1, 14.2, 14.3 et 14.1 a, 14.2a, 14.3,a) des supports (2,3).

7. Jet d'eau ou fontaine décorative selon la revendication 2 **caractérisé par le fait que** la deuxième plaque de base (12) est disposée à l'intérieur d'un creux (16), prévu à la face inférieure du cache (1), et est raccordée de façon démontable au cache (1).

8. Jet d'eau ou fontaine décorative selon la revendication 7 **caractérisé par le fait que** le raccordement démontable entre le cache (1) et la seconde plaque de base (12) est du type à encoches.

9. Jet d'eau ou fontaine décorative selon la revendication 8 **caractérisé par le fait que** des moyens de retenue déformables (17) sont prévus sur le périmètre de la plaque de base (12) de manière à créer le raccordement à encoches entre celui-ci et le cache (1).
